# EUROPÄISCHE PATENTSCHRIFT

(11) **EP 0 157 357 B1**
(45) Veröffentlichungstag und Bekanntmachung des Hinweises auf die Patenterteilung: **02.08.1989**
(21) Anmeldenummer: 85103646.7
(22) Anmeldetag: 27.03.1985
(51) Int. Cl.: H01J 61/82, H01J 5/54

(54) **Einseitig gesockelte Hochdruckentladungslampe**
High-pressure discharge lamp having a cap at one side
Lampe à décharge à haute pression à culot d'un côté

(30) Priorität: 03.04.1984 DE 3412489
(43) Veröffentlichungstag der Anmeldung: 09.10.1985
(73) Patentinhaber: Patent-Treuhand-Gesellschaft für elektrische Glühlampen mbH, 81543 München (DE)
(72) Erfinder: Greiler, Wolfgang, D-8025 Unterhaching (DE)

(56) Entgegenhaltungen:
- DE-A- 1 472 529
- DE-A- 3 236 462
- US-A- 3 500 105
- US-A- 3 700 881

## Beschreibung

Die Erfindung betrifft eine Lampe mit den im Oberbegriff des Hauptanspruchs bezeichneten Merkmalen.

Eine solche Lampe ist zum Beispiel aus der DE-OS-3 236 462 bekannt. In der Praxis hat sich gezeigt, daß diese Lampen mit einer für die Heißzündung (sofortige Niederzündung) benötigten Zündspannung von mehr als 20 kV eine gute Betriebssicherheit hinsichtlich der elektrischen Daten erreichen. Aufgrund der Bauform ist jedoch eine relativ hohe thermische Belastung des Sockelkörpers gegeben, die sich ungünstig auf die Leuchte überträgt, die die Lebensdauer der Lampe herabsetzt und die zu einem verzögerten Abkühlen der Lampe selbst führt. Durch die abgewinkelte Stromzuführung zu einem der Kontaktelemente ergibt sich ein relativ großer Kontaktabstand und damit eine überdimensionierte Größe des Sockelkörpers. Außer der Tatsache, daß sich hierdurch eine hohe Wärmekapazität des Sockelkörpers ergibt, ist auch ein entsprechend großer Ausschnitt im Scheitel des Reflektors erforderlich, wodurch die Ausnutzung des von der Lampe abgegebenen Lichts reduziert wird. Die Auflagefläche in der zugehörigen Fassung liegt an der Sockelunterseite der die Kontaktelemente umgebenden Kragen. Hieraus resultiert eine relativ große Länge bis zum Entladungsgefäß, wodurch sich die Lampe weniger genau positionieren läßt.

Aufgabe der Erfindung ist es, die Gestaltung des Sockelkörpers derart vorzunehmen, daß dieser bei kleinen geometrischen Abmessungen eine gute Positionierung im Reflektor ermöglicht. Der Sockelkörper soll sich weiterhin durch die von der Lampe ausgesandte Strahlung möglichst wenig aufheizen. Gleichzeitig sollen für die elektrischen Daten mindestens die gleichen vorteilhaften Werte gelten wie für die bekannten Lampen.

Diese Aufgabe wird durch die kennzeichnenden Merkmale des Hauptanspruchs gelöst. Die weitere Ausgestaltung der Lampe ergibt sich aus den Unteransprüchen.

Zur besseren Handhabung der Lampe beim Einsetzen in eine Fassung liegt der Zentrierzapfen auf der durch die Schäfte gebildeten Längsachse der Lampe. Um ein paßgerechtes Einführen des Sockels in diese Fassung sicherzustellen, ist der Zentrierzapfen vorteilhafterweise rechteckig ausgebildet und an seiner dem Entladungsgefäß abgewandten Seite mit einem Kragen von teilringförmigem Querschnitt versehen, der das Kontaktelement konzentrisch umgibt. Der Kragen erhöht die Überschlagsfestigkeit der Hochspannung, indem sich an den entstehenden Kanten und Ecken weniger Schmutz ansetzen kann. Die Verlängerungen der Mantellinien des Konus bilden innerhalb des Entladungsraumes, vorzugsweise im Zentrum des Lichtbogens, einen Schnittpunkt. Durch diese Maßnahme wird sichergestellt, daß nur ein Minimum von Strahlung aus dem Entladungsraum auf den Sockelkörper fällt und diesen höher als erwünscht erwärmt. Aus dem gleichen Grund ist der verjüngte Teil des Konus, in dem ein Lampenschaft befestigt ist, als ringförmiger Kragen ausgebildet, der diesen Lampenschaft in einem bestimmten Abstand umgibt. Der der Lampe abgewandte Teil des Konus weist einen größeren Querschnitt auf als der Zentrierzapfen. Die beidseitig über den Zentrierzapfen hinausragenden Flächen des Konus sind senkrecht zur Lampenachse angeordnet und bilden eine als Auflagefläche dienende Ebene. Hierdurch wird gegenüber der bekannten Ausführungsform eine bessere Positionierung der Lampe in der Fassung erreicht, da die Auflagefläche näher am Lichtbogen liegt und sich ein ungewolltes Verkanten der Lampe in der r Fassung weniger stark auswirkt.

Der von der dem Sockel abgewandten Stromzuführung wegführende elektrische Leiter ist als ein flaches, vorgeformtes, starres Metallband ausgeführt, das mit seiner Schmalseite dem Entladungsgefäß zugewandt ist und das durch die Mantelfläche des Konus geführt und gleichzeitig als zweites Kontaktelement ausgebildet ist. Auf diese Weise wird einerseits die Erwärmung des Metallbandes klein gehalten und zum anderen werden die sonst erforderlichen Schweißverbindungen an der Stromzuführung bzw. am Kontaktelement vermieden. Hieraus ergibt sich eine geringere Störanfälligkeit der Lampe. Aus Sicherheitsgründen sind beide Kontaktelemente kürzer als der zylindrische Zentrierzapfen des Sockels ausgebildet, so daß beim Einführen des Sockels in eine Fassung der Zentrierzapfen greift, bevor die Kontaktelemente in Berührung zu den entsprechenden Kontaktgegenstücken der Fassung gelangen. Darüber hinaus ist das zweite Kontaktelement gegenüber den bekannten Ausführungsformen aufgrund seiner freien Lage und seiner Länge besser geeignet, eine Abzugsicherung der Lampe aus der Fassung anzubringen.

Die Erfindung wird nachfolgend an einem Ausführungsbespiel und drei schematischen Figuren näher erläutert:
Figur 1 zeigt eine Ansicht der Hochdruckentladungslampe mit dem erfindungsgemäßen Sockel
Figur 2 zeigt die Seitenansicht der Figur 1
Figur 3 zeigt das Zusammenwirken Hochdruckentladungslampe mit einer zugehörigen Fassung im Schnitt

Die in den Figuren 1 bis 3 dargestellte Hochdruckentladungslampe 1 besteht aus dem Entladungsgefäß 2 mit den zwei gegenüberliegend angeordneten Schäften 3 und 4 sowie dem Sockel 5 aus Keramik. Aus dem Schaft 4 ragt auf der dem Sockel 5 abgewandten Seite eine Stromzuführung 6 heraus. Der Schaft 3 mündet in einer Öffnung des Sockels 5 und ist dort befestigt. Das Entladungsgefäß 2 ist mit Quecksilber, mehreren Metallhalogeniden und einem Edelgas gefüllt und an der Pumpspitze 7 abgedichtet. Ebensogut kann auch eine Hochdrucklampe ohne Halogenidzusätze oder eine Edelgaslampe verwendet werden.

Der Sockel 5 besteht aus einem oberen, dem Entladungsgefäß 2 zugewandten Teil 8 mit einer im wesentlichen konischen Form, an den sich ein unterer, dem Entladungsgefäß 2 abgewandter hohlzylinderförmiger Zentrierzapfen 9 anschließt. Der Winkel des Konus 8 ist so gewählt, daß die Verlängerungen seiner Mantellinien innerhalb des Entladungsraumes einen Schnittpunkt bilden. In der Seitenansicht (Figur 2) ist der Konus 8 beidseitig symmetrisch abgeschnitten. An den Zentrierzapfen 9 mit rechteckigem Querschnitt schließt sich ein kleinerer runder Kragen 10 an. Über nahezu die gesamte Länge des Zentrierzapfens 9 einschließlich des Kragens 10 erstreckt sich ein Schlitz 11, der den Zugang auf den von dem Zentrierzapfen 9 in einem bestimmten Abstand umgebenen Anschlußstift 12 freigibt. Dieser Anschlußstift 12 ist für die zum Zünden erforderliche Hochspannung vorgesehen. An diesem Anschlußstift 12 ist die im Schaft 3 eingeschmolzene Stromzuführung (in den Figuren 1 und 2 nicht sichtbar) angeschweißt. Der zweite Anschlußstift 13 liegt außerhalb des Zentrierzapfens 9 auf der dem Schlitz 11 abgewandten Seite und wird durch ein vorgeformtes, starres, flaches Metallband 14 aus vernickeltem Kupfer gebildet, das an der Stromzuführung 6 des Lampenschaftes 4 verschweißt und durch die Mantelfläche des Konus 8 geführt ist. Die Befestigung des Lampenschaftes 3 im verjüngten Teil sowie des Metallbandes 14 im unteren Bereich des Konus 8 erfolgt mittels Zement.

In der Figur 3 ist das Zusammenwirken der Lampe 1 und insbesondere des Sockels 5 mit einer zugehörigen Fassung 15 dargestellt. Die Kontaktelemente 16 und 17 der Fassung 15 sind blattfederartig ausgebildet und nehmen die Anschlußstifte 12 und 13 kraftschlüssig auf. Hierbei ragt das Kontaktelement 16 durch den Schlitz 11 des Zentrierzapfens 9. Der Zentrierzapfen 9 sowie der runde Kragen 10 finden Raum innerhalb einer im Fassungskörper 18 eingearbeiteten Zentrieraufnahme. Die Kontaktelemente 16 und 17 sind in voneinander durch eine Wand 19 getrennten Kammern 20 und 21 befestigt, wobei die jeweils oberen Öffnungen beider Kammern 20 und 21 nur einen Zugang für den Zentrierzapfen 9 mit seinem Kragen 10 sowie die Anschlußstifte 12 und 13 freilassend durch Abdeckungen 22 und 23 aus Keramik oder Glimmer verschlossen sind. Die Hochdruckentladungslampe 1 ist innerhalb eines Reflektors 24 angeordnet.

Die hier beschriebene Metallhalogenid-Hochdruckentladungslampe 1 wird vorzugsweise an einer Rechteckspannung mit einer Leerlaufspannung von mehr als 250 V betrieben, wodurch sie besonders für Film- und Fernsehaufnahmen ohne Flimmereffekt geeignet ist. Daneben ist die Lampe aber auch für z. B. Diaprojektion und andere Anwendungen einsetzbar. Für die Zündung, insbesondere für die sofortige Wiederzündung wird eine Zündspannung von bis zu 25 kV angelegt. Die günstige Kombination von Halogeniden verschiedener Seltener Erden ergibt eine konstante, tageslichtartige Strahlung von 18.900 Im bei ca. 5.600 K und einen Farbwiedergabeindex Ra von mehr als 90. Aus der Brennspannung von ca. 45 V und dem Strom von 6 A resultiert bei einer Lampenleistung von z. B. ca. 250 W eine Lichtausbeute von ca. 70 Im/W. Durch die beliebige Brennlage ergeben sich universelle Einsatzmöglichkeiten. Die herausragenden Vorteile sind ein hoher Leuchtenwirkungsgrad, eine handliche und robuste Leuchtenkonstruktion, die sich aus dem kleinen Sockel herleitet, eine kompakte Reflektorform, ein leichter Lampenwechsel sowie eine gute Fokussierbarkeit der Lampe innerhalb des Reflektors.

## Patentansprüche

1. Einseitig gesockelte Hochdruckentladungslampe mit einem Entladungsgefäß (2), das zwei gegenüberliegende Schäfte (3, 4) aufweist, in denen Stromzuführungen eingeschmolzen sind, wobei ein Schaft (3) direkt in einen Sockel (5) aus einem wärmebeständigen, elektrisch-isolierenden Material mündet und die Stromzuführung dieses Schaftes (3) mit einem ersten Kontaktelement (16) einer Fassung (15) sowie die andere Stromzuführung des dem Sockel (5) abgewandten Schaftes (4) über einen elektrischen Leiter (14) mit einem zweiten Kontaktelement (17) der Fassung (15) verbunden ist, dadurch gekennzeichnet, daß der Sockel (5) in seinem dem Entladungsgefäß (2) zugewandten Teil im wesentlichen als Konus (8) ausgebildet ist, dessen verlängerte Mantellinien innerhalb des Entladungsraumes (2) einen Schnittpunkt bilden und dessen verjüngter Teil einen ringförmigen Kragen aufweist, der den darin mündenden Lampenschaft (3) mit Abstand umgibt, und an dessen dem Entladungsgefäß (2) abgewandten vergrößerten Teil ein hohlzylinderförmiger Zentrierzapfen (9) angeformt ist, der die Stromzuführung des in den Sockel mündenden Schaftes (3) umgibt und der mit einem seitlichen Schlitz (11) versehen ist, daß der elektrische Leiter (14) in einem Abstand neben dem Zentrierzapfen (9) auf der dem Schlitz (11) abgewandten Seite angeordnet ist, wobei der im verjüngten Teil des Konus (8) mündende Lampenschaft (3) mit dem ersten Kontaktelement (16) und der elektrische Leiter (14) durch die Mantelfläche des Konus (8) geführt, dort befestigt und mit dem zweiten Kontaktelement (17) verbunden ist, und daß der Querschnitt des Zentrierzapfens (9) kleiner als der des vergrößerten Teils des Konus (8) ist und die über den Zentrierzapfen (9) hinausragenden Flächen des vergrößerten Teils des Konus (8) senkrecht zur Lampenachse angeordnet sind und auf einer Ebene liegen.

2. Hochdruckentladungslampe nach Anspruch 1, dadurch gekennzeichnet, daß der Zentrierzapfen (9) auf der durch die Schäfte (3, 4) gebildeten Längsachse der Lampe (1) liegt.

3. Hochdruckentladungslampe nach Anspruch 1 und 2, dadurch gekennzeichnet, daß der Zentrierzapfen (9) einen im wesentlichen rechteckigen Querschnitt aufweist.

4. Hochdruckentladungslampe nach Anspruch 3, dadurch gekennzeichnet, daß an dem Zentrierzapfen (9) mit rechteckigem Querschnitt ein Kragen (10) mit kleinerem teilringförmigen Querschnitt angeformt ist, der das Kontaktelement (12) konzentrisch umgibt.

5. Hochdruckentladungslampe nach Anspruch 1 bis 4, dadurch gekennzeichnet, daß der elektrische Leiter (14) von der dem Sockel (5) abgewandten Stromzuführung (6) ein flaches, vorgeformtes, starres Metallband (14) ist, das durch die Mantelfläche des Konus (8) geführt und gleichzeitig als zweites Kontaktelement (13) ausgebildet ist.

6. Hochdruckentladungslampe nach Anspruch 1 bis 5, dadurch gekennzeichnet, daß beide Kontaktelemente (12, 13) kürzer als der Zentrierzapfen (9) des Sockels (5) sind.

## Claims

1. A high-pressure discharge lamp having a base at one end with a discharge vessel (2) which comprises two shafts (3, 4) which are arranged opposite one another and into which current supply leads are fused, where one shaft (3) opens directly into a base (5) made of a heat-resistant, electrically insulating material and where the current supply lead to this shaft (3) is connected to a first contact element (12) and the other current supply lead to the shaft (4) remote from the base (5) is connected via an electrical conductor (14) to a second contact element (13), characterised in that in its part facing towards the discharge vessel (2), the base (5) is fundamentally formed as a cone (8) whose extended generatrices form an intersection point inside the discharge chamber (2) and whose tapered part forms an annular collar which surrounds at a distance the lamp shaft (3) which leads into it, and whose enlarged part remote from the discharge vessel (2) has an integral hollow- cylindrical spigot (9) which surrounds the current supply lead of the shaft (3) which opens into the base and which is provided with a lateral slot (11),
that the electrical conductor (14) is arranged at a distance from the spigot (9) on the side remote from the slot (11) where the lamp shaft (3) which leads into the tapered part of the cone (8) is connected to the first contact element (12) and the electrical conductor (14) passes through the generated surface of the cone (8), is fastened there and is connected to the second contact element (13), and that the cross-section of the spigot (9) is smaller than that of the enlarged part of the cone (8) and the surfaces of the enlarged part of the cone (8) which extend beyond the spigot (9) are arranged at right angles to the lamp axis and in one plane.

2. A high-pressure discharge lamp as claimed in Claim 1, characterised in that the spigot (9) is located on the longitudinal axis of the lamp (1) formed by the shafts (3, 4).

3. A high-pressure discharge lamp as claimed in Claim 1 and 2, characterised in that the spigot has a basically rectangular cross-section.

4. A high-pressure discharge lamp as claimed in Claim 3, characterised in that on the spigot (9), which has a rectangular cross-section, a collar (10) is formed which has a smaller, partial-ringshaped cross-section and which concentrically surrounds the contact element (12).

5. A high-pressure discharge lamp as claimed in Claim 1 to 4, characterised in that the electrical conductor (14) from the current supply lead (6) which is remote from the base (5) is a flat, preshaped, rigid metal strip (14) which is led through the generated surface of the cone (8) and simultaneously forms the second contact element (13).

6. A high-pressure discharge lamp as claimed in Claim 1 to 5, characterised in that the two contact elements (12, 13) are shorter than the spigot (9) of the base (5).

## Revendications

1. Lampe à décharge haute pression munie d'un culot sur un côté, avec une enveloppe à décharge (2) qui comporte deux cols opposés (3, 4) dans lesquels sont soudées par fusion deux alimentations en courant, l'un (3) des cols débouchant directement dans un culot (5) en un matériau électriquement isolant et résistant à la chaleur, et l'alimentation en courant (3) de ce col étant reliée à un premier élément de contact (12), alors que l'autre alimentation en courant du col (4), éloigné du socle, est reliée par l'intermédiaire d'un conducteur électrique (14), à un second élément de contact (13), caractérisée par le fait que le culot (5) est conformé, dans sa partie voisine de l'enveloppe à décharge (2), sensiblement suivant un cône (8) dont les génératrices prolongées forment, à l'intérieur de l'enceinte de décharge (2), une intersection, et dont la partie amincie comporte une collerette annulaire qui entoure à distance le col de lampe qui y débouche, et au niveau de sa partie agrandie, qui est éloignée de l'enveloppe à décharge (2) est conformé un appendice de centrage (9) en forme de cylindre creux qui entoure l'alimentation en courant du col (3) qui débouche dans le socle, et qui est pourvu d'une fente latérale (11), que le conducteur électrique (14) est disposé à distance près de l'appendice de centrage (9), sur le côté éloigné de la fente (11), le col de lampe (3) qui débouche dans la partie amincie du cône (8) étant relié au premier élément de contact (12) et le conducteur électrique (14) passant par la surface latérale du cône (8) y étant fixé et étant relié au second élément de contact (13), et que la section transversale de l'appendice de centrage (9) est plus petite que celle de la partie agrandie du cône (8), alors que les surfaces de la partie du cône (8) qui débordent l'appendice de centrage sont disposées perpendiculairement à l'axe de la lampe et se situent dans un plan.

2. Lampe à décharge haute pression selon la revendication 1, caractérisée par le fait que l'appendice de centrage (9) est situé sur l'axe longitudinal formé par les cols (3,4).

3. Lampe à décharge haute pression selon les revendications 1 et 2, caracterisée par le fait que l'appendice de centrage (9) possède une section transversale de forme sensiblement rectangulaire.

4. Lampe à décharge haute pression selon la revendication 3, caractérisée par le fait que sur l'appendice de centrage (9) de section transversale rectangulaire, est conformée une collerette (10) à section transversale plus faible et de la forme d'un anneau partiel, ladite collerette entourant concentriquement l'élément de contact (12).

5. Lampe à décharge haute pression selon les revendications 1 à 4, caractérisée par le fait que le conducteur électrique (14) de l'alimentation en courant (6), qui est éloigné du culot (5), est formé par une bande métallique (14) plate, rigide et préformée, passant par la surface latérale du cône (8) et étant en même temps réalisée comme second élément de contact (13).

6. Lampe à décharge haute pression selon les revendications 1 à 5, caractérisée par le fait que les éléments de contact (12, 13) sont plus courts que l'appendice de centrage (9) du culot (5).
